# EUROPÄISCHE PATENTSCHRIFT

(11) **EP 0 495 248 B1**
(45) Veröffentlichungstag und Bekanntmachung des Hinweises auf die Patenterteilung: **24.05.1995**
(21) Anmeldenummer: 91122244.6
(22) Anmeldetag: 27.12.1991
(51) Int. Cl.: D06B 15/10

(54) **Zentrifugal-Längsteppichschleuder**
Machine for centrifugation of carpets
Essoreuse centrifuge pour tapis

(30) Priorität: 17.01.1991 DE 4101212
(43) Veröffentlichungstag der Anmeldung: 22.07.1992
(73) Patentinhaber: DÖLCO-Exquisit, Inh. Alfred Dörle, D-79112 Freiburg (DE)
(72) Erfinder: Dörle, Alfred, W-7800 Freiburg-Opfingen (DE)
(74) Vertreter: Patent- und Rechtsanwaltssozietät, Schmitt, Maucher & Börjes

(56) Entgegenhaltungen:
- DE-A- 3 042 796
- DE-B- 1 024 478
- FR-A- 2 641 799

## Beschreibung

Die Erfindung betrifft eine Zentrifugal-Längsteppichschleuder mit einer antreibbaren Schleuderwalze, auf die zumindest ein Teppich zum Schleudern aufrollbar und nach dem Schleudervorgang wieder abrollbar ist.

Bislang ist es üblich, Teppiche, die gewaschen werden sollen, auf einen Betonboden oder dergleichen zu legen und mit einer Drei-Scheiben- oder Ein-Scheibenmaschine unter Zufuhr von Wasser und Teppichwaschmittel vollflächig vorder- und rückseitig zu waschen. Nach diesem Waschvorgang wird der Teppich auf seiner Vorder- und Rückseite mittels hohem Wasserdruck ausgespült.

Um den Teppich, der durch die Wasseraufnahme ein Vielfaches seines üblichen Trocken-Gewichtes hat, nach diesem Waschvorgang wieder trocknen zu können, wird dieser der eingangs beschriebenen Zentrifugal-Längsteppichschleuder zugeführt. Dazu muß der durch die Feuchtigkeitsaufnahme sehr schwer gewordene Teppich von Hand auf die Schleuder aufgezogen werden. Sodann wird der Teppich durch die Drehbewegung der Schleuderwalze auf deren Walzenumfang aufgerollt und mit Gurten auf der Walze festgezogen. Während die Auf- und Abwickelgeschwindigkeit der drehangetriebenen Schleuderwalze bei etwa 10 bis 20 U/min. liegt, wird der Schleudervorgang bei 200 bis 1.000 U/min. durchgeführt.

Durch die immense Gewichtszunahme des gewaschenen Teppichs ist das Aufwickeln des Teppichs auf die Schleuderwalze bislang mit einem erheblichen Personal- und Arbeitsaufwand verbunden. Auf das Schleudern des Teppichs nach dem Waschvorgang kann aber meist nicht verzichtet werden, da ansonsten die Gefahr besteht, daß bei gemusterten und eingefärbten Teppichen, insbesondere bei Orientteppichen, die Farbe des Teppichs ausläuft.

Es besteht daher insbesondere die Aufgabe, eine Zentrifugal-Längsteppichschleuder der eingangs erwähnten Art zu schaffen, bei der ein Teppich wesentlich einfacher und kraftsparender auf die Schleuderwalze aufgewickelt werden kann und die zu einer rationelleren Gestaltung der mit dem Wasch- und Schleudervorgang verbundenen Prozeduren beiträgt.

Die erfindungsgemäße Lösung dieser Aufgabe besteht insbesondere darin, daß die Schleuderwalze mit einem wasserdurchlässigen Teppichträger lösbar verbindbar ist, der bei einer Drehbewegung der Schleuderwalze mitsamt dem auf ihm liegenden Teppich auf den Walzenumfang aufwickelbar und von diesem auch wieder abwickelbar ist.
Der Teppichträger der erfindungsgemäßen Zentrifugal-Längsteppichschleuder läßt sich für den Schleudervorgang einfach und kraftsparend mit der Schleuderwalze verbinden. Um den durchnäßten Teppich nach dem Waschvorgang auf die Schleuderwalze aufrollen zu können, ist es nicht notwendig, diesen Teppich auf die Oberseite der Schleuderwalze anheben zu müssen. Vielmehr kann der Teppichträger beispielsweise bei entsprechender Drehposition der Schleuderwalze zunächst auch an den in dieser Position unteren Bereich des Walzenumfanges befestigt werden, um ihn anschließend mitsamt dem auf ihm liegenden Teppich durch eine Drehbewegung der Schleuderwalze gegenüber dem Schleudergehäuse auf den Walzenumfang aufzuwickeln. Dadurch wird der Aufwickelvorgang, aber auch der in umgekehrter Reihenfolge verlaufende Abwickelvorgang, wesentlich einfacher und kraftsparender gestaltet.

Bereits während ein Teppich auf der erfindungsgemäßen Zentrifugal-Längsteppichschleuder geschleudert wird, kann ein weiterer, noch nicht mit der Schleuderwalze verbundener Teppichträger mit anderen Teppichen belegt und ein neuer Waschvorgang begonnen werden. Dies bedeutet eine wesentlich rationellere Gestaltung der mit dem Wasch- und Schleudervorgang verbundenen Prozeduren. Denn dieselbe Person, die die erfindungsgemäße zentrifugal-Längsteppichschleuder beim Auf- und Abwickeln des Teppichträgers und der Teppiche bedient, kann während des Schleudervorganges bereits weitere Teppiche vorbereiten und waschen, um anschließend auch sie mit Hilfe eventuell eines weiteren Teppichträgers auf den Walzenumfang der Schleuderwalze aufzuwickeln.

Um das kraftsparende Auf- und Abrollen des Teppichträgers und der auf ihm liegenden Teppiche auf die Schleuderwalze zu begünstigen und um diesen Auf- und Abwickelvorgang durch den Walzenantrieb der erfindungsgemäßen Zentrifugal-Längsteppichschleuder unterstützen zu können, ist es vorteilhaft, wenn die Längsteppichschleuder einen Walzenantrieb aufweist, der zumindest zwei Drehzahlstufen hat, wobei eine Stufe geringerer Drehzahl zum Auf- und Abrollen des Teppichträgers und eine andere Stufe höherer Drehzahl zum Schleudern der mitsamt dem Teppichträger auf die Schleuderwalze aufgewickelten Teppich vorgesehen ist.

Eine besonders einfache und vorteilhafte Ausführungsform gemäß der Erfindung sieht vor, daß der Teppichträger als biegsames Netz oder Gitter ausgebildet ist, das auf seiner mit der Schleuderwalze verbindbaren Seite vorzugsweise etwa die Walzenbreite aufweist und insbesondere eine Länge von etwa 4 bis 5 Metern hat. Ein als biegsames Netz oder Gitter ausgebildeter Teppichträger ist einfach herzustellen und dennoch stabil und wasserdurchlässig. Insbesondere bei einer Länge von etwa 4 bis 5 Metern ist der Teppich groß genug, um mit den üblichen Teppichen belegt zu werden. Eine solche Länge bietet ausreichend Platz, um auf dem Teppichträger einen mit Teppichen belegbaren Bereich und einen freizuhaltenden Bereich von beispielsweise 2 Meter Länge vorzusehen, der in Verbindungsposition mit der Schleuderwalze zu dieser hin angeordnet ist. Ein solcher freizuhaltender Bereich, der nicht mit Teppichen belegt wird, läßt sich ohne großen Kraftaufwand geringfügig anheben und mit der Schleuderwalze verbinden.

Um den Teppichträger der erfindungsgemäßen Zentrifugal-Längsteppichschleuder einfach und kraftsparend mit der Schleuderwalze verbinden zu können, sieht eine Ausführungsform gemäß der Erfindung vor, daß die Schleuderwalze zur lösbaren Verbindung mit dem Teppichträger eine Haltenut hat, in die an zumindest einer Einstecköffnung wenigstens ein Haltebolzen einführbar ist und daß die Haltenut an zumindest einer ihrer beiden Längsseiten eine Hinterschneidung aufweist, die in Gebrauchsstellung den Haltebolzen wenigstens bereichsweise hintergreift. Dabei kann die Haltenut beispielsweise einen L- oder T-förmigen Querschnitt aufweisen oder auch Schwalbenschwanz-Nut ausgebildet sein.

Besonders vorteilhaft ist es, wenn jeder der Haltebolzen über jeweils einen wickelbaren Verbindungsgurt, Verbindungsdraht oder dergleichen Zwischenstück mit dem Teppichträger verbunden ist. Ein derart flexibles Zwischenstück erlaubt eine besonders kraftsparende und einfache Verbindung des Teppichträgers mit der Schleuderwalze, ohne daß der Teppichträger auch nur bereichsweise angehoben werden müßte. Ebenso wie der Teppichträger kann auch der wickelbare Verbindungsgurt, Verbindungsdraht oder dergleichen beim Auf- und Abwickelvorgang auf die Schleuderwalze aufgerollt und von dieser auch wieder abgerollt werden.

Weiterbildungen der Erfindung sind in weiteren Unteransprüchen aufgeführt. Nachstehend wird diese anhand eines vorteilhaften Ausführungsbeispieles in Verbindung mit den Figuren noch näher erläutert.

Es zeigt in zum Teil schematischer Darstellung:
- Fig. 1: eine Zentrifugal-Längsteppichschleuder in einer perspektivischen Darstellung, deren Schleuderwalze mit einem als Netz ausgebildeten Teppichträger lösbar verbindbar ist,
- Fig. 2: die mit dem Teppichträger verbundene Schleuderwalze der Zentrifugal-Längsteppichschleuder aus Fig. 1 in einer Querschnittsdarstellung und
- Fig. 3: die Schleuderwalze aus Fig. 1 und 2 in einer perspektivischen Teil-Ansicht, wobei in die T-förmige Haltenut der Schleuderwalze ein mit dem Teppichträger verbundener Haltebolzen eingeführt ist.

Fig. 1 zeigt in einer perspektivischen Darstellung eine Zentrifugal-Längsteppichschleuder 1, die eine über einen nicht näher dargestellten Walzenantrieb antreibbare und in einem Gehäuse 14 drehbar gelagerte Schleuderwalze 2 hat. Die Schleuderwalze 2 ist mit einem wasserdurchlässigen und als biegsames Netz ausgebildeten Teppichträger 3 lösbar verbindbar, der bei einer Drehbewegung der Schleuderwalze 2 in Pfeilrichtung Pf 1 mitsamt dem auf ihm liegenden Teppich 4 auf den Walzenumfang aufwickelbar und von diesem auch wieder abwickelbar ist.

Der Teppichträger 3 weist auf seiner mit der Schleuderwalze 2 verbindbaren Seite etwa die Walzenbreite auf und hat eine Länge L von etwa 4 bis 5 Metern. Diese Länge L bietet ausreichend Platz, um auf dem Teppichträger 3 einen mit Teppichen 4 belegbaren Bereich 5 und einen freizuhaltenden Bereich 6 vorzusehen, der in der in Fig. 1 dargestellten Verbindungsposition des Teppichträger 3 mit der Schleuderwalze 2 zu dieser hin angeordnet ist.

Wie aus den Fig. 2 und 3 deutlich wird, hat die Schleuderwalze 2 zur lösbaren Verbindung mit dem Teppichträger 3 eine Haltenut 7, in die an einer hier seitlich angeordneten Einstecköffnung 8 mehrere, mit dem Teppichträger 3 über Verbindungsgurte 9 verbundene Haltebolzen 10 einführbar sind. Die auf dem Walzenumfang etwa achsparallel verlaufende Haltenut 7, die hier als T-Nut ausgebildet ist, weist an ihren beiden Längsseiten jeweils eine Hinterschneidung 11 auf, die in Gebrauchsstellung die an die Haltenut 7 formangepaßten und im Querschnitt ebenfalls etwa T-förmigen Haltebolzen 10 bereichsweise hintergreift. Die Haltenut 7 kann beispielsweise ein entsprechendes, an der Schleuderwalze 2 befestigtes Strangpressprofil bilden, das praktisch nicht über die Oberfläche des Walzenumfangs 13 ragt.

In Fig. 1 nehmen die Haltebolzen 10 jeweils eine voneinander beabstandete Halteposition ein. Dabei ist die den Haltebolzen 10 zugeordnete Einstecköffnung 8 mit Abstand von deren Haltepositionen an zumindest der einen Stirnseite der Schleuderwalze 2 angeordnet.
Vorteilhaft kann es aber auch sein, mehrere am Walzenumfang in die Haltenut 7 eingearbeitete Einstecköffnungen 8 vorzusehen, die beispielsweise jeweils einem Haltebolzen 10 zugeordnet und in Gebrauchsstellung mit Abstand von dessen Halteposition angeordnet sind.

Bei Einsetzen des Schleudervorganges ist die Schleuderwalze 2 mittels einer in Fig. 1 gestrichelt dargestellten Haube 12 abgedeckt. Der Schleudervorgang der erfindungsgemäßen Zentrifugal-Längsteppichschleuder 1 wird unterbrochen, wenn diese Haube 12 nicht abgesenkt ist.

Der Teppich 4 kann bereits auf dem Teppichträger 3 mit Hilfe beispielsweise einer Drei-Scheiben- oder Ein-Scheibenmaschine unter Beiführung von Wasser und Teppichwaschmittel vollflächig vorder- und rückseitig gewaschen werden. Der Teppich 4 wird anschließend an seiner Vorder- und Rückseite mit einem hohen Wasserdruck ausgespült. Der Teppichträger 3 wird sodann mit der Schleuderwalze 2 verbunden, indem dessen Haltebolzen 10 in die Haltenut 7 eingeführt werden. Dabei muß weder der Teppichträger 3 noch der durch die Wasseraufnahme nun sehr schwere Teppich 4 angehoben werden. Denn die Haltebolzen 10 sind über die flexiblen Verbindungsgurte 9 am Teppichträger 3 befestigt und lassen sich daher einfach und ohne große Kraftanstrengung zur Einstecköffnung 8 der Haltenut 7 führen.

Durch eine Drehbewegung der Schleuderwalze 2 in Pfeilrichtung Pf 1 wird nun der Teppichträger 3 zur Längsteppichschleuder 1 in Pfeilrichtung Pf 2 herangezogen und mitsamt dem auf ihm liegenden Teppich auf den Walzenumfang aufgerollt. Zu diesem Zweck hat der Walzenantrieb der Längsteppichschleuder 1 zwei Drehzahlstufen, wobei eine Stufe geringerer Drehzahl zum Auf- und Abrollen des Teppichträgers 3 und eine andere Stufe höherer Drehzahl zum Schleudern der mitsamt dem Teppichträger 3 auf die Schleuderwalze 2 aufgewickelten Teppiche 4 vorgesehen ist. Während die Aufwickel-Geschwindigkeit beispielsweise etwa 10 bis 20 UpM betragen kann, ist der Schleudervorgang gewöhnlich bei einer Geschwindigkeit von 200 bis 1.000 UpM vorzunehmen.

Nach dem Sichern des auf die Schleuderwalze 2 aufgewickelten Teppichträgers 3 sowie der Teppiche mit Hilfe zumindest eines Teppichsicherheitsgurtes kann der Schleudervorgang beginnen, während dem der gewaschene Teppich 4 total ausgeschleudert und seine Restnässe beispielsweise um 80 % reduziert wird.
Auch während des Aufrollvorganges des Teppichträgers 3 kann der auf ihm liegende Teppich 4 unter Verwendung eines starken Wasserstrahles bzw. eines Hochdruckreinigers nochmals ausgespült werden, so daß sich praktisch keine gelösten Partikel im Teppich-Flor mehr befinden und eventuell freigesetzte Farbe vor Beginn des Trocknungsvorganges ausgespült ist.

Zweckmäßigerweise wird die Längsteppichschleuder 1 mit zumindest zwei Teppichträgern 3 betrieben. Somit kann dieselbe Person, die die Längsteppichschleuder 1 beim Auf- und Abwickeln der Teppichträger 3 und der Teppiche 4 bedient, während des Schleudervorganges bereits weitere Teppiche 4 vorbereiten und waschen, um sie anschließend mit Hilfe eines weiteren Teppichträgers auf den Walzenumfang 13 der Schleuderwalze 2 aufzuwickeln. Dies bedeutet eine wesentlich rationellere Gestaltung der mit dem Wasch- und Schleudervorgang verbundenen Prozeduren.

Alle vorbeschriebenen oder in den Ansprüchen aufgeführten Einzelmerkmale können einzeln oder in beliebiger Kombination miteinander erfindungswesentlich sein.

## Patentansprüche

1. Zentrifugal-Längsteppichschleuder mit einer antreibbaren Schleuderwalze, auf die zumindest ein Teppich zum Schleudern aufrollbar und nach dem Schleudervorgang wieder abrollbar ist, **dadurch gekennzeichnet,** daß die Schleuderwalze (2) mit einem wasserdurchlässigen Teppichträger (3) lösbar verbindbar ist, der bei einer Drehbewegung der Schleuderwalze (2) mitsamt dem auf ihm liegenden Teppich (4) auf den Walzenumfang (13) aufwickelbar und von diesem auch wieder abwickelbar ist.

2. Zentrifugal-Längsteppichschleuder nach Anspruch 1, dadurch gekennzeichnet, daß die Längsteppichschleuder (1) einen Walzenantrieb aufweist, der zumindest zwei Drehzahlstufen hat, wobei eine Stufe geringerer Drehzahl zum Auf- und Abrollen des Teppichträgers (3) und eine andere Stufe höherer Drehzahl zum Schleudern der mitsamt dem Teppichträger (3) auf die Schleuderwalze (2) aufgewickelten Teppiche (4) vorgesehen ist.

3. Zentrifugal-Längsteppichschleuder nach Anspruch 1 oder 2, dadurch gekennzeichnet, daß der Teppichträger (3) als biegsames Netz oder Gitter ausgebildet ist, das auf seiner mit der Schleuderwalze (2) verbindbaren Seite vorzugsweise etwa die Walzenbreite aufweist und insbesondere eine Länge (L) von etwa 4 bis 5 Metern hat.

4. Zentrifugal-Längsteppichschleuder nach einem der Ansprüche 1 bis 3, dadurch gekennzeichnet, daß die Schleuderwalze (2) zur lösbaren Verbindung mit dem Teppichträger (3) eine Haltenut (7) hat, in die an zumindest einer Einstecköffnung (8) wenigstens ein Haltebolzen (10) einführbar ist und daß die Haltenut (7) an zumindest einer ihrer beiden Längsseiten eine Hinterschneidung (11) aufweist, die in Gebrauchsstellung den Haltebolzen (10) wenigstens bereichsweise hintergreift.

5. Zentrifugal-Längsteppichschleuder nach Anspruch 4, dadurch gekennzeichnet, daß die Haltenut (7) auf dem Walzenumfang (13) der Schleuderwalze (2) etwa achsparallel verläuft und vorzugsweise einen T-förmigen Querschnitt hat.

6. Zentrifugal-Längsteppichschleuder nach Anspruch 4 oder 5, dadurch gekennzeichnet, daß mehrere, in Gebrauchsstellung in der Haltenut (7) voneinander beabstandete Haltebolzen (10) vorgesehen sind und daß vorzugsweise jedem der Haltebolzen (10) eine Einstecköffnung (8) zugeordnet ist, die in Gebrauchsstellung mit Abstand von dem (den) Haltebolzen (10) angeordnet ist.

7. Zentrifugal-Längsteppichschleuder nach einem der Ansprüche 4 bis 6, dadurch gekennzeichnet, daß jeder der Haltebolzen (10) über jeweils einen wickelbaren Verbindungsgurt (9), Verbindungsdraht oder dergleichen Zwischenstück mit dem Teppichträger (3) verbunden ist.

## Claims

1. A machine for the centrifugation of carpets, including a drivable centrifugal drum on which at least one carpet can be rolled up for centrifuging and unrolled again after the centrifugal operation, **characterized in that** the centrifugal drum (2) is detachably connectable to a carpet carrier (3) permeable to water, wherein upon a rotary motion of said centrifugal drum (2) said carpet carrier (3) together with the carpet (4) lying thereon is capable of being wound onto and wound off the periphery (13) of the drum.

2. A machine for the centrifugation of carpets as claimed in claim 1, characterized by having a drum drive with at least two speed steps, wherein one step of lower speed is provided for rolling the carpet carrier (3) on and off and an other step of higher speed is provided for centrifuging the carpets (4) wound together with the carpet carrier (3) onto the centrifugal drum (2).

3. A machine for the centrifugation of carpets as claimed in claim 1 or claim 2, characterized in that the carpet carrier (3) takes the form of a pliant net or lattice having on the side thereof connectable to the centrifugal drum (2) a width preferably approximating that of the drum and particularly a length (L) of approximately 4 to 5 metres.

4. A machine for the centrifugation of carpets as claimed in any one of claims 1 to 3, characterized in that for detachable connection to the carpet carrier (3) the centrifugal drum (2) has a retaining slot (7) adapted to receive at least one retaining bolt (10) at at least one entry opening (8) and that the retaining slot (7) has at at least one of its two longitudinal sides an undercut (11) which in the position of use at least locally engages behind the retaining bolt (10).

5. A machine for the centrifugation of carpets as claimed in claim 4, characterized in that the retaining slot (7) runs approximately axially parallel on the periphery (13) of the centrifugal drum (2) and preferably has a T-shaped cross section.

6. A machine for the centrifugation of carpets as claimed in claim 4 or claim 5, characterized in that a plurality of retaining bolts (10) are provided which in the position of use are in spaced relationship to one another in the retaining slot (7) and that preferably one entry opening (8) is associated to each of the retaining bolts (10) and in the position of use is arranged spaced from the retaining bolt(s) (10).

7. A machine for the centrifugation of carpets as claimed in any one of claims 4 to 6, characterized in that each of the retaining bolts (10) is connected to the carpet carrier (3) via in each case one windable connecting belt (9), connecting wire or similar connector.

## Revendications

1. Essoreuse centrifuge longitudinale pour tapis comprenant un cylindre d'essorage pouvant être entraîné, sur lequel au moins un tapis peut être enroulé pour l'essorer et être à nouveau déroulé après l'essorage, caractérisée en ce que le cylindre d'essorage (2) peut être relié de façon amovible à un support de tapis (3) perméable à l'eau qui, lors d'une rotation du cylindre d'essorage (2), peut être enroulé avec le tapis (4) qui y repose sur le pourtour (13) du cylindre et en être à nouveau déroulé.

2. Essoreuse centrifuge longitudinale peur tapis selon la revendication 1, caractérisée en ce que l'essoreuse centrifuge longitudinale pour tapis (1) présente un entraînement de cylindre qui comporte au moins deux niveaux de vitesse, un niveau à faible vitesse étant prévu pour enrouler et dérouler le support de tapis (3) et un autre niveau à vitesse plus élevée étant prévu pour essorer les tapis (4) enroulés avec le support de tapis (3) sur le cylindre d'essorage (2).

3. Essoreuse centrifuge longitudinale pour tapis selon la revendication 1 ou 2, caractérisée en ce que le support de tapis (3) est réalisé sous la forme d'un filet ou d'une grille souple qui présente sur son côté pouvant être relié au cylindre d'essorage (2) de préférence approximativement la largeur du cylindre et une longueur (L) d'environ 4 à 5 mètres.

4. Essoreuse centrifuge longitudinale pour tapis selon l'une des revendications 1 à 3, caractérisée en ce que le cylindre d'essorage (2) présente, pour pouvoir être relié de façon amovible au support de tapis (3), une rainure de fixation (7) dans laquelle au moins un tenon de fixation (10) peut être introduit au niveau d'au moins une ouverture d'introduction (8), et en ce que la rainure de fixation (7) présente une contre-dépouille (11) sur au moins l'un de ses deux côtés longitudinaux, qui, en position d'utilisation, s'enclenche au moins partiellement sur le tenon de fixation (10).

5. Essoreuse centrifuge longitudinale pour tapis selon la revendication 4, caractérisée en ce que la rainure de fixation (7) s'étend sur le pourtour (13) du cylindre d'essorage (2) en étant parallèle à l'axe de ce dernier et comporte, de préférence, une section transversale en T.

6. Essoreuse centrifuge longitudinale pour tapis selon la revendication 4 ou 5, caractérisée en ce que plusieurs tenons de fixation (10) écartés les uns des autres sont prévus dans la rainure de fixation (7) en position d'utilisation, et en ce qu'une ouverture d'introduction (8) est, de préférence, associée à chaque tenon de fixation (10), laquelle est disposée à distance du (des) tenons(s) de fixation (10) en position d'utilisation.

7. Essoreuse centrifuge longitudinale pour tapis selon l'une des revendications 4 à 6, caractérisée en ce que chacun des tenons de fixation (10) est chaque fois relié au support de tapis (3) par l'intermédiaire d'une sangle de raccordement (9), d'un fil de raccordement ou d'une pièce intermédiaire enroulable analogue.
